# FASCICULE DE BREVET EUROPEEN

(11) **EP 1 852 345 B1**
(45) Date de publication et mention de la délivrance du brevet: **03.06.2009**
(21) Numéro de dépôt: 07107523.8
(22) Date de dépôt: 04.05.2007
(51) Int. Cl.: B63B 21/22

(54) **Sytème de manoeuvre d'une ancre**
Sytem zur Handhabung eines Ankers
Handling system for an anchor

(30) Priorité: 04.05.2006 FR 0651609
(43) Date de publication de la demande: 07.11.2007
(73) Titulaire: Accastillage Bernard, 06210 Mandelieu (FR)
(72) Inventeur: Pisani, Benito; c/o Cabinet Hautier, 06000 Nice (FR)
(74) Mandataire: Decobert, Jean-Pascal

(56) Documents cités:
- GB-A- 2 339 181
- US-A- 4 526 123
- US-A- 5 394 818
- US-A- 6 067 924

## Description

L'invention a pour objet un ensemble à davier manuel basculant pour manoeuvrer une ancre de bateau, le davier s'escamotant complètement dans le puits à chaîne du bateau, le davier est assisté par au moins un vérin à gaz et un moyen de fixation assure son accrochage dans le puits à chaîne.

Actuellement, la plupart des daviers sont fixés à l'avant du bateau et dépassent de celui-ci, ce qui peut endommager les autres bateaux, lors d'accostages ou de manoeuvres dans un port. De plus, de la place est perdue sur le pont et les occupants du bateaux risquent de se blesser avec. Il existe des systèmes de daviers escamotables qui nécessitent un circuit hydraulique ou une alimentation électrique, ce qui utilise beaucoup de place sur le bateau et entraîne un entretien rigoureux de l'ensemble du système.

*L'état de la technique peut être défini notamment par :*
- *Le brevet américain* US 4,526,123 *qui décrit un davier basculant de manière manuelle, fixé sur le pont du bateau et permettant de ranger le système à la verticale sur le pont. Cette solution permet d'éviter l'endommagement des autres bateaux mais le stockage du système à la verticale ne résout pas le problème de la place perdue sur le pont, ni du risque de blessure des occupants du bateau.*
- Le brevet international WO 8909160 décrivant un davier avec un bras basculant ayant pour but de faciliter la mise à l'eau, le remontage et le rangement de l'ancre, à la verticale sur le pont. De même que précédemment cette technique ne permet pas de dissimuler le davier et l'ancre dans le puits à chaîne.
- La demande de brevet GB 2 339 181 décrit un davier s'escamotant dans un puits à chaînes d'un bateau. Le davier est basculé dans le puits à chaînes par la traction du câble de l'ancre qui est commandé par un treuil. Le davier n'est fixé que par un axe de rotation et les autres éléments nécessaires à la manoeuvre du davier, des poulies pour le câble et le vérin, sont fixées indépendamment du davier. La fixation de ce type de davier dans le puits à chaînes est complexe.

La présente invention offre une solution complète à ces problèmes, en ayant pour objet un ensemble à davier basculant de manière manuelle assistée par vérin à gaz et se dissimulant entièrement dans le puits à chaîne du bateau, une fois l'utilisation du davier finie. Ainsi le pont est libre, il n'y a aucun risque d'endommager d'autres bateaux, ni de blesser les occupants dudit bateau. Ce système est entièrement manuel et la présence d'au moins un vérin à gaz facilite son utilisation : la sortie du système pour mouiller l'ancre est aisée et lors du rangement de l'ancre, la chute du système dans le puits à chaîne est ralentie. Par ailleurs l'entretien du système est minime, puisque le vérin à gaz ne requiert pas d'attention particulière et que l'ensemble du système est en matériau inoxydable ce qui permet d'éviter toute corrosion du mécanisme.

L'invention a pour objet un ensemble à davier manuel basculant pour manoeuvrer une ancre de bateau, le davier s'escamotant complètement dans le puits à chaîne du bateau, le davier est assisté par au moins un vérin à gaz et un moyen de fixation assure son accrochage dans le puits à chaîne.

La fixation de l'ensemble dudit davier se fait dans le puits à chaîne par une plaque de fixation solidaire du puits à chaîne, ladite plaque de fixation reçoit une plaque perpendiculaire qui reçoit un axe d'articulation sur lequel est fixé une extrémité du bras articulé du davier, l'autre extrémité dudit bras articulé recevant les moyens de guidage et de roulement pour le câblot, la chaîne et l'ancre.

De manière à faciliter la manoeuvre dudit davier, ledit davier est assisté par un vérin à gaz à double effet fixé par ses extrémités, l'une des extrémités sur l'ensemble de plaques fixées au puits à chaîne et l'autre extrémité à un point judicieusement choisi de l'extrémité dudit bras articulé du davier, du coté de l'axe d'articulation. Aux deux extrémités du vérin à gaz, la fixation se fait par l'intermédiaire d'axes permettant un décalage du vérin à gaz par rapport au davier, ceci dans le but de permettre la rotation du bras articulé.

Le bras articulé dudit davier à la forme d'un L. La branche la plus longue sert de rampe de guidage et de roulement pour l'ancre, la chaîne et le câblot. La branche la plus courte permet la fixation du bras articulé sur l'ensemble de plaques par l'axe d'articulation, son extrémité libre est pourvue d'une petite patte déportée dont l'extrémité est fixée à une extrémité du vérin à gaz, pour faire office de levier de commande.

Le basculement du bras articulé dudit davier est conçu pour faire une rotation d'environ 250 à 270° de manière à obtenir un escamotage complet dans le puits à chaîne.

Le bras articulé dudit davier est formé par deux lames parallèles reliées entre-elles par des moyens de fixation, ceci dans le but de permettre le basculement dudit bras articulé à environ 250-270°.

Selon un mode de réalisation, l'ensemble dudit davier peut s'intégrer dans une cage de fixation, ladite cage occupe le volume du puits à chaîne. La cage est constituée d'une plaque de base de la forme du puits à chaîne, de montants qui relient dans la partie supérieure, un cadre qui défini le pourtour du puits à chaîne. Ladite cage assure la fixation de l'ensemble du davier et protège le pont de mouillage de la coque, les parois et les autres parties fragiles du bateau.

Avantageusement, les moyens de guidage et de roulement sont constitués d'au moins deux rouleaux à l'extrémité du bras articulé permettant au câblot, à la chaîne et à l'ancre de glisser correctement sur ledit bras articulé.

Dans un mode de réalisation préféré, le bras articulé dudit davier possède un moyen de fixation pour fixer l'ancre audit bras articulé lorsqu'elle est en position remontée, ainsi qu'un moyen permettant de maintenir ledit davier en position sortie et en position rentrée.

Dans un mode de réalisation préféré le davier est constitué d'un matériau inoxydable.

Avantageusement, le davier est constitué d'acier inoxydable pour le bras articulé, l'ensemble de plaques, le vérin à gaz, les systèmes de fixation et les axes des rouleaux et de bronze pour l'axe d'articulation du bras articulé.

Les dessins ci-joints sont donnés à titre d'exemples et ne sont pas limitatifs de l'invention. Ils représentent seulement un mode de réalisation de l'invention et permettront de la comprendre aisément.
- Figure 1 :: Vue générale de l'ensemble du davier basculant en position rentrée.
- Figure 2 :: Vue général de l'ensemble du davier basculant en position sortie et à moitié sortie.
- Figure 3 :: Vue latérale du bras articulé du davier.
- Figure 4 :: Vue du dessus du bras articulé du davier.
- Figure 5 :: Vue latérale de l'ensemble de plaque de fixation.
- Figure 6 :: Vue de face l'ensemble de plaque de fixation.
- Figure 7 :: Vue du dessus l'ensemble de plaque de fixation.

L'objet de la présente invention est un davier (1) manuel basculant pour manoeuvrer une ancre (2), caractérisé par le fait que ledit davier s'escamote dans le puits à chaîne (3) et qu'au moins un vérin à gaz (4) à double effet facilite la manoeuvre dudit davier.

Dans un mode de réalisation préféré, ledit davier (1) est fixé dans le puits à chaîne (3) par une plaque de fixation (5) solidaire du puits à chaîne (3), ladite plaque de fixation (5) reçoit une plaque perpendiculaire (6) qui reçoit un axe d'articulation (7) sur lequel est fixé une extrémité (8) du bras articulé (10) du davier (1), l'autre extrémité (9) dudit bras articulé (10) recevant les moyens de guidage et de roulement pour le câblot, la chaîne et l'ancre (2).

Avantageusement, le vérin à gaz (4) à double effet est fixé par ses extrémités, l'une sur l'ensemble de plaques (5) (6) fixées au puits à chaîne(3) et l'autre extrémité à un point judicieusement choisi de l'extrémité (8) dudit bras articulé (10) du davier (1), du coté de l'axe d'articulation (7). Aux deux extrémités du vérin à gaz (4), la fixation se fait par l'intermédiaire d'axes (18) (19) permettant un décalage du vérin à gaz (4) par rapport au davier (1), ceci dans le but de permettre la rotation du bras articulé (10).

Le davier (1) est caractérisé par le fait que le bras articulé (10) dudit davier à la forme d'un L. La branche la plus longue (11) sert de rampe de guidage et de roulement pour l'ancre, la chaîne et le câblot. La branche la plus courte (12) est fixée à l'axe d'articulation (7), son extrémité libre est pourvue d'une petite patte (13) déportée dont l'extrémité est fixée à une extrémité du vérin à gaz (4), pour faire office de levier de commande.

Le basculement du bras articulé (10) dudit davier (1) est conçu pour faire une rotation d'environ 250 à 270° de manière à obtenir un escamotage complet dans le puits à chaîne (3). Le bras articulé (10) dudit davier est formé par deux lames parallèles (17) reliées entre-elles par des moyens de fixation, ceci dans le but de permettre le basculement dudit bras articulé (10) à environ 250-270°.

Selon un mode de réalisation, non représenté dans les figures, l'ensemble dudit davier (1) peut s'intégrer dans une cage de fixation, ladite cage occupe le volume du puits à chaîne (3). La cage est constituée d'une plaque de base de la forme du puits à chaîne (3), de montants qui relient dans la partie supérieure, un cadre qui défini le pourtour du puits à chaîne (3). Ladite cage assure la fixation de l'ensemble dudit davier (1) et protège le pont de mouillage de la coque, les parois et les autres parties fragiles du bateau.

Dans un mode de réalisation préféré les moyens de guidage et de roulement sont constitués d'au moins deux rouleaux (14) à l'extrémité (9) du bras articulé (10) permettant au câblot, à la chaîne et à l'ancre (2) de glisser correctement sur ledit bras articulé (10).

Dans un mode de réalisation préféré, le bras articulé (10) dudit davier possède un moyen de fixation (15) pour fixer l'ancre audit bras articulé (10) lorsqu'elle est en position remontée, ainsi qu'un moyen permettant de maintenir ledit davier (1) en position sortie et en position rentrée (16).

Dans un mode de réalisation préféré le davier (1) est constitué d'un matériau inoxydable.

Avantageusement, le davier (1) est constitué d'acier inoxydable pour le bras articulé (10), l'ensemble de plaques (5) (6), le vérin à gaz (4), les systèmes de fixation (15) (16) et les axes des rouleaux (14) et de bronze pour l'axe d'articulation (7) du bras articulé (10).

### REFERENCES

- 1.: Davier
- 2.: Ancre
- 3.: Puits à chaîne
- 4.: Vérin à gaz
- 5.: Plaque de fixation
- 6.: Plaque perpendiculaire
- 7.: Axe d'articulation
- 8.: Extrémité du bras articulé
- 9.: Extrémité du bras articulé comportant les rouleaux
- 10.: Bras articulé
- 11.: Branche la plus longue
- 12.: Branche la plus courte
- 13.: Petite patte
- 14.: Rouleaux
- 15.: Fixation ancre/davier
- 16.: Fixation en position rentrée/sortie
- 17.: Lames du bras articulé
- 18.: Axe de fixation vérin/bras articulé
- 19.: Axe de fixation vérin/plaque

## Revendications

1. Ensemble à davier (1) manuel basculant pour manoeuvrer une ancre (2) de bateau, apte à s'escamoter complètement dans le puits à chaîne (3) du bateau et assisté par au moins un vérin à gaz (4), comprenant un moyen de fixation apte à assurer son accrochage dans le puits à chaînes, **caractérisé par le fait**
**qu'**il comprend :
une plaque de fixation (5) apte à être solidarisée au puits à chaîne (3) et qui reçoit une plaque perpendiculaire (6), cette dernière recevant un axe d'articulation (7) sur lequel est fixée une extrémité d'un bras articulé (10) dudit davier, l'autre extrémité dudit bras articulé (10) recevant les moyens de guidage et de roulement pour un câblot, une chaîne et une ancre.

2. Ensemble à davier selon la revendication 1 **caractérisé par le fait**
- **que** pour faciliter la manoeuvre dudit davier, ledit davier (1) est assisté par un vérin à gaz (4) à double effet, fixé par ses extrémités, l'une des extrémités sur l'ensemble de plaques (5) (6) fixées au puits à chaîne (3) et l'autre extrémité à un point judicieusement choisi de l'extrémité du bras articulé (10) dudit davier (1), du côté de l'axe d'articulation (7).
- **qu'**aux deux extrémités du vérin à gaz (4), la fixation se fait par l'intermédiaire d'axe (18) (19) permettant un décalage du vérin à gaz (4) par rapport audit davier (1), ceci dans le but de permettre la rotation du bras articulé (10).

3. Ensemble à davier selon une quelconque des revendications précédentes **caractérisé par le fait**
- **que** le bras articulé (10) dudit davier (1) a la forme d'un L ;
- **que** la branche la plus longue (11) sert de rampe de guidage et de roulement pour l'ancre (2), la chaîne et le câblot ;
- **que** la branche la plus courte (12) permet la fixation du bras articulé (10) sur l'ensemble de plaques (5) (6) par l'axe d'articulation (7) ;
- **que** la branche la plus courte (12) possède à son extrémité libre une petite patte (13) déportée dont l'extrémité est fixée à une extrémité du vérin à gaz (4) pour faire office de levier de commande.

4. Ensemble à davier selon une quelconque des revendications précédentes **caractérisé par le fait**
**que** le basculement du bras articulé (10) est conçu pour faire une rotation d'environ 250 à 270° de manière à obtenir un escamotage complet dans le puits à chaîne (3).

5. Ensemble à davier selon une quelconque des revendications précédentes **caractérisé par le fait**
**que** le bras articulé (10) dudit davier (1) est formé de deux lames (17) parallèles, reliées entre-elles par des moyens de fixation.

6. Ensemble à davier selon une quelconque des revendications précédentes **caractérisé par le fait**
- **que** l'ensemble du davier peut s'intégrer dans une cage de fixation ;
- **que** ladite cage occupe le volume du puits à chaîne ; et
- **que** ladite cage est constituée d'une plaque de base de la forme du puits à chaîne (3) et de montants qui relient dans la partie supérieure, un cadre définissant le pourtour du puits à chaîne (3) ;
- **que** ladite cage assure la fixation de l'ensemble dudit davier (1) ;
- **que** ladite cage protège le pont de mouillage de la coque, les parois et les autres parties fragiles du bateau.

7. Ensemble à davier selon une quelconque des revendications précédentes **caractérisé par le fait**
**que** les moyens de guidage et de roulement sont constitués d'au moins deux rouleaux (14) à l'extrémité du bras articulé (10) permettant au câblot, à la chaîne et à l'ancre (2) de glisser correctement sur ledit bras articulé (10).

8. Ensemble à davier selon une quelconque des revendications précédentes **caractérisé par le fait**
**que** le bras articulé (10) dudit davier (1) possède un moyen de fixation (15) pour fixer l'ancre (2) audit bras articulé (10), lorsqu'elle est en position remontée.

9. Ensemble à davier selon une quelconque des revendications précédentes **caractérisé par le fait**
**qu'**un moyen permet de maintenir le davier en position sortie et en position rentrée.

## Claims

1. Manual tilting davit unit (1) for operating a boat anchor (2), able to be retracted completely into boat chain well (3), with assisted operation provided by at least one gas-operated cylinder (4), including means for fixing so that it can be fastened in the chain well, **characterized in that** it includes:
a fixing plate (5) that can be joined to chain well (3) and receives a perpendicular plate (6), the latter equipped with a hinge pin (7) on which is attached one end of an articulated arm (10) of the said davit, the other end of said articulated arm (10) receiving guiding and winding means for an anchor rope, a chain and an anchor.

2. Davit unit according to claim 1 **characterized in that**
- to facilitate the operation of said davit, said davit (1) is assisted by a double acting gas-operated cylinder (4) secured at its ends, one of the ends on assembly of plates (5) (6) secured to chain well (3) and the other to a judiciously selected point at the end of the articulated arm (10) of said davit (1), on the hinge pin side (7).
- fastening at the two ends of the gas-operated cylinder (4) is by pin (18) (19) so that gas cylinder (4) is offset relative to said davit (1) to allow rotation of articulated arm (10).

3. Davit unit according to any of the previous claims **characterized in that**
- articulated arm (10) of said davit (1) is L-shaped;
- long arm (11) acts as a guidance and rolling ramp for anchor (2), the chain and the rope;
- short arm (12) allows articulated arm (10) to be fixed on the assembly of plates (5) (6) by the hinge pin (7);
- short arm (12) has a small offset bearer (13) at its free end which is fastened to one end of gas-operated cylinder (4) to act as a control lever.

4. Davit unit according to any of the preceding claims **characterized in that** tilting articulated arm (10) is designed to allow approximately 250 to 270° rotation to ensure full retraction into chain well (3).

5. Davit unit according to any of the preceding claims **characterized in that** articulated arm (10) of said davit (1) consists of two parallel flat bars (17), joined by fixing means.

6. Davit unit according to any of the preceding claims **characterized in that**
- all the davit can be incorporated in a fixing cage;
- said cage fills the volume of the chain well; and
- said cage consists of a baseplate shaped like chain well (3) and uprights which in the upper part connect a frame defining chain well (3) surround;
- said cage ensures that davit (1) is fastened;
- said cage protects the hull anchor deck, the walls and other sensitive parts of the boat.

7. Davit unit according to any of the preceding claims **characterized in that** means for guidance and bearing consist of at least two rollers (14) at the end of articulated arm (10) allowing the anchor rope, the chain and anchor (2) to slide correctly on said articulated arm (10).

8. Davit unit according to any of the preceding claims **characterized in that** articulated arm (10) of said davit (1) has means for fixing (15) anchor (2) to articulated arm (10), in the deployed position.

9. Davit unit according to any of the preceding claims **characterized in that** means are able to maintain the davit in the deployed and retracted position.

## Patentansprüche

1. Handbetätigte, komplett in den Kettenkasten (3) des Bootes versenkbare Bugrolleneinheit (1) zur Handhabung des Ankers (2) eines Bootes, die von mindestens einer Gasfeder (4) unterstützt wird und ein Mittel zur Befestigung besitzt, das zu ihrer Aufhängung im Kettenkasten dient, **gekennzeichnet dadurch, dass** sie aus folgenden Elementen besteht:
einer am Kettenkasten (3) fixierbaren Befestigungsplatte (5), die eine senkrechte Platte (6) aufnimmt, welche wiederum eine Gelenkachse (7) besitzt, an der ein Ende eines Schwenkarms (10) der Bugrolleneinheit zum Anbau der Führungs- und Ablaufvorrichtungen für eine Leine, eine Kette und einen Anker befestigt ist.

2. Bugrolleneinheit (1) gemäß Anspruch 1, **gekennzeichnet dadurch,**
• **dass** die Bugrolleneinheit (1) zur Erleichterung der Handhabung durch eine doppeltwirkende, an ihren Enden befestigte Gasfeder (4) unterstützt wird: ein Ende an der am Kettenkasten (3) fixierten Plattenbaugruppe (5), (6) das andere Ende an einem zweckmäßig gewählten, auf der Seite der Schwenkachse (7) gelegenen Punkt am Ende des Schwenkarms (10) der Bugrolleneinheit (1),
• **dass** die Befestigung an beiden Enden der Gasfeder (4) mit Hilfe von Achsen (18), (19) erfolgt, die einen Versatz der Gasfeder (4) in bezug auf die Bugrolleneinheit (1) bewirken, um die Rotation des Schwenkarms (10) zu ermöglichen.

3. Bugrolleneinheit gemäß einem der vorstehenden Ansprüche, **gekennzeichnet dadurch,**
• **dass** der Schwenkarm (10) der Bugrolleneinheit (1) L-förmig ist,
• **dass** der längere Schenkel (11) als Führungs- und Rollrampe für den Anker (2), die Kette und die Leine dient,
• **dass** der kürzere Schenkel (12) zur Befestigung des Schwenkarms (10) an der Plattengruppe (5), (6) mit Hilfe der Gelenkachse (7) dient,
• **dass** der kürzere Schenkel (12) an seinem freien Ende einen kleinen, überstehenden Fuß (13) besitzt, dessen Ende mit einem Ende der Gasfeder (4) verbunden ist und als Betätigungshebel dient.

4. Bugrolleneinheit gemäß einem der vorstehenden Ansprüche, **gekennzeichnet dadurch,**
**dass** der Bewegungsablauf des Schwenkarms (10) so gestaltet ist, dass eine Rotation um etwa 250° bis 270° erzielt wird, die das komplette Einschwenken in den Kettenkasten (3) ermöglicht.

5. Bugrolleneinheit gemäß einem der vorstehenden Ansprüche, **gekennzeichnet dadurch,**
**dass** der Schwenkarm (10) der Bugrolleneinheit (1) aus zwei parallel angeordneten Flachstücken (17) besteht, die durch Befestigungsmittel miteinander verbunden sind.

6. Bugrolleneinheit gemäß einem der vorstehenden Ansprüche, **gekennzeichnet dadurch,**
• **dass** die gesamte Bugrolleneinheit in einem Befestigungskäfig eingebaut werden kann,
• **dass** dieser Käfig den Innenraum des Kettenkastens ausfüllt,
• **dass** der Käfig aus einer Grundplatte in Form des Kettenkastens (3), senkrechten Streben zur Verbindung mit dem oberen Teil sowie einem Rahmen, der dem Umfang des Kettenkastens (3) entspricht, besteht,
• **dass** der Käfig zur Befestigung der gesamten Bugrolleneinheit (1) dient,
• **dass** der Käfig das Vordeck des Schiffsrumpfs, die Wände und andere empfindliche Teile des Bootes schützt.

7. Bugrolleneinheit gemäß einem der vorstehenden Ansprüche, **gekennzeichnet dadurch,**
**dass** die Führungs- und Abrollvorrichtungen aus mindestens zwei Rollen (14) am Ende des Schwenkarms (10) bestehen, damit die Leine, die Kette und der Anker (2) einwandfrei auf dem Schwenkarm (10) ablaufen können.

8. Bugrolleneinheit gemäß einem der vorstehenden Ansprüche, **gekennzeichnet dadurch,**
**dass** der Schwenkarm (10) der Bugrolleneinheit (1) mindestens ein Befestigungsmittel (15) zum Anschlag des Ankers (2) nach dem Einholen an den Schwenkarm (10) besitzt.

9. Bugrolleneinheit gemäß einem der vorstehenden Ansprüche, **gekennzeichnet dadurch,**
**dass** ein Mittel vorgesehen ist, um die Bugrolleneinheit in der ausgefahrenen und in der eingefahrenen Stellung zu halten.
